# EUROPÄISCHE PATENTSCHRIFT

(11) **EP 3 367 028 B1**
(45) Veröffentlichungstag und Bekanntmachung des Hinweises auf die Patenterteilung: **06.04.2022**
(21) Anmeldenummer: 18156593.8
(22) Anmeldetag: 14.02.2018
(51) Int. Cl.: A47F 3/04, F25D 23/02, F25D 23/06

(54) **KÜHLMÖBEL**
REFRIGERATED CABINET
MEUBLE FRIGORIFIQUE

(30) Priorität: 23.02.2017 DE 102017103751
(43) Veröffentlichungstag der Anmeldung: 29.08.2018
(73) Patentinhaber: PAN-DUR Holding GmbH & Co. KG, 97944 Boxberg (DE)
(72) Erfinder: WEISS, Albert, 74747 Ravenstein (DE)
(74) Vertreter: Canzler & Bergmeier Patentanwälte Partnerschaft mbB

(56) Entgegenhaltungen:
- WO-A1-02/098264
- DE-A1- 4 004 747
- US-A- 2 756 570
- US-A1- 2007 169 505
- US-A1- 2015 013 226

## Beschreibung

Die vorliegende Erfindung betrifft Kühlmöbel gemäß den folgenden Ansprüchen.

Verschiedene Kühlmöbel sind beispielsweise in der DE 40 04 747 A1, der US 2,756,570 A, der US 2007/169505 A1, der WO 02/098264 A1 oder der US 2015/0013226 A1 beschrieben.

Die vorliegende Erfindung ist im unabhängigen Anspruch 1 offenbart. Weitere Ausführungsbeispiele sind in den abhängigen Ansprüchen offenbart.

Das Kühlmöbel umfasst zumindest zwei Längsmöbel, die mit ihrem Rücken aneinander gestellt sind, so dass die Türen der beiden Längsmöbel auf zwei gegenüberliegenden und nach außen weisenden und parallel zueinander verlaufenden Außenseiten des Kühlmöbels angeordnet sind.

Insbesondere sollte jedes einzelne Möbel eines aus mehreren Möbeln bestehenden Kühlmöbels eine eigene Wärmepumpenanordnung aufweisen. Auch die restlichen Abschnitte/Bauteile/Elemente sollten bei jedem Einzelmöbel separat vorhanden sein. Bei den Einzelmöbeln handelt es sich also vorzugsweise um so genannten "steckerfertige" Möbel, die alle zum Betrieb des Möbels nötigen Bauteile aufweisen.

Von Vorteil ist es auch, wenn das Kühlmöbel zwei Mal X Längsmöbel aufweist (X ist zwischen 1 und 10), wobei jeweils zwei Längsmöbel mit ihrer den Türen abgewandten Rückseite aneinander stehen. Fall mehr als zwei Längsmöbel vorhanden sind, sind zudem stets die gleiche Anzahl an Längsmöbeln nebeneinander angeordnet.

Die Längsmöbel weisen jeweils eine Frontseite mit einer oder mehreren Türen auf, über die der dahinter liegende Warenraum zugänglich ist. Ferner ist vorgesehen, dass im Bereich einer oder beider Stirnseiten des Kühlmöbels ein Kopfmöbel angeordnet ist. Das jeweilige Kopfmöbel dient als Verbindung zweier benachbarter, mit dem Rücken aneinander aufgestellter, Längsmöbel. Insbesondere ist das Kopfmöbel derart angeordnet, dass es mit seiner Rückseite an jeweils einer Seite eines Längsmöbels angrenzt, wobei die genannte Seite der Bereich ist, der senkrecht zur Türenfront des Längsmöbels verläuft.

Erfindungsgemäß ist die Rückseite des Kopfmöbels zumindest teilweise offen ausgebildet, so dass sich vorzugsweise Regalböden von den Längsmöbeln bis in den Warenraum des benachbarten Kopfmöbels erstrecken können.

Das oder die Kopfmöbel weisen vorzugsweise ebenfalls Türen auf, wobei Türen in dem Bereich angeordnet sein sollten, der senkrecht zur Türenfront der Längsmöbel (= Ebene, die durch die Türen der Längsmöbel gebildet wird) verläuft. Zusätzlich oder alternativ sollten Türen in der Ebene des oder der Kopfmöbel angeordnet sein, die parallel zur bzw. in derselben Ebene liegt, in der die Türen der Längsmöbel liegen.

Das Kühlmöbel besteht also aus mehreren einzelnen Einzelmöbeln.

Vorzugsweise ist eine gerade Anzahl von Längsmöbeln vorhanden, wobei die Längsmöbel lediglich im Bereich einer Frontseite Türen aufweist, wobei sich die Frontseite in Breitenrichtung des Längsmöbels erstreckt. Ein Längsmöbel besitzt also eine Rückseite, zwei senkrecht zu dieser verlaufende Seiten sowie die genannte Frontseite, über die der Warenraum zugänglich ist.

Erfindungsgemäß stehen zwei oder jeweils zwei Längsmöbel mit ihrer Rückseite aneinander, so dass die Längsmöbel auf zwei voneinander wegweisenden Seiten Türen aufweisen.

Das Kühlmöbel umfasst ferner ein oder zwei Kopfmöbel. Ein erstes Kopfmöbel grenzt mit seiner Rückseite an jeweils eine erste Seite zweier benachbart aufgestellter Längsmöbel an. Ein zweites Kopfmöbel (falls vorhanden) kann mit seiner Rückseite an jeweils eine zweite Seite der genannten Längsmöbel angrenzen. Anstelle von jeweils einem Längsmöbel können zwischen den beiden Kopfmöbeln auch mehr als zwei Längsmöbel angeordnet sein. Auch kann nur ein Kopfmöbel vorhanden sein.

Alle Längsmöbel des Kühlmöbels sollten im Bereich ihrer Frontseite Türen aufweisen. Alle Kopfmöbel sollten im Bereich ihrer Frontseite und ihren beiden Seiten Türen aufweisen. Die Türen sind vorzugsweise als Schiebetüren ausgebildet.

Zudem weisen die Seiten der Längsmöbel, die an ein Kopfmöbel angrenzen, keine durchgehende Seitenwand auf. Der Warenraum erstreckt sich also von einem oder zwei Kopfmöbeln in die beiden jeweils angrenzenden Längsmöbel. Sind mehr als zwei Längsmöbel vorhanden, sollten auch die Warenräume seitlich benachbarter Längsmöbel miteinander verbunden, d. h. nicht durch Trennwände getrennt, sein.

Das Kühlmöbel besitzt daher einen einzigen Warenraum, wobei sich dieser in ein Kopfmöbel und zwei (bzw. X Mal 2) angrenzende Längsmöbel oder vorzugsweise in zwei Kopfmöbel und die dazwischen angeordneten Längsmöbel erstreckt.

Die Seiten der Längsmöbel, die weder an ein weiteres Längsmöbel noch an ein Kopfmöbel angrenzen, können eine geschlossene, durchgehende Seitenwand aufweisen, wobei diese Seitenwand ganz oder teilweise durch eine oder mehrere Glasscheiben gebildet sein kann, um auch von den genannten Seiten einen Einblick in den Warenraum zu ermöglichen.

Weitere Vorteile der Erfindung sind in den nachfolgenden Ausführungsbeispielen beschrieben. Es zeigen, jeweils schematisch:
- **Figur 1**: eine Perspektive eines Kühlmöbels, und
- **Figur 2**: die Ansicht gemäß Figur 1 mit zusätzlichen Details.

Im Folgenden werden Merkmale von Kühlmöbeln 1 bzw. deren Bestandteile beschrieben.

Zudem sei darauf hingewiesen, dass in Figuren, die gleichartige und damit gleichartig dargestellte Elemente bzw. Abschnitte aufweisen, teilweise nur eines der Elemente bzw. Abschnitte mit einem Bezugszeichen versehen ist, um eine gute Übersicht zu gewährleisten. Schließlich sei klargestellt, dass nicht in allen Figuren alle Abschnitte/Bauteile mit einem Bezugszeichen versehen sind, wenn sie bereits in früheren Figuren mit einem Bezugszeichen versehen wurden.

Die Figuren 1 und 2 zeigen eine mögliche Ausführung eines erfindungsgemäßen Kühlmöbels 1. Während Figur 1 die äußeren Merkmale des Kühlmöbels 1 erkennen lässt, ist in Figur 2 auch ein Teil des Inneren des Kühlmöbels 1 zu sehen.

Generell gilt, dass die einzelnen Türen 2 transparente Glasscheiben umfassen, so dass der Blick in den Warenraum 67 auch bei geschlossenen Türen 2 gewährleistet ist, auch wenn dies in Figur 1 nicht den Anschein hat. Generell besteht das Kühlmöbel 1 im gezeigten Fall aus zwei Längsmöbeln 65 und einem Kopfmöbel 64, wobei die einzelnen Abschnitte aneinander gestellt und bei Bedarf miteinander verbunden sind. Der Verbindungsbereich der beiden Längsmöbel 65 und des Kopfmöbels 64 ist durch eine mit dem Bezugszeichen 63 versehene Linie gekennzeichnet. Im Übrigen kann auch links hinten ein weiteres Kopfmöbel 64 angeordnet sein, so dass die beiden Längsmöbel 65 im Bereich ihrer Stirnseiten jeweils über ein Kopfmöbel 64 verbunden sein können.

Ferner zeigt Figur 2, dass im Inneren des Kühlmöbels 1 eine gemeinsame Auslage mit einem oder mehreren Regalböden 51 angeordnet sein kann, die z. B. über eine Mittelstütze 66 befestigt sein können. Die Regalböden 51 erstrecken sich sowohl in den Bereich der Längsmöbel 65 als auch in den Bereich des oder der Kopfmöbel 64, so dass ein gemeinsamer Warenraum 67 gebildet ist.

Um nun sämtliche auf den Regalböden 51 platzierten Waren von außen erreichen zu können, ist vorgesehen, dass das Kopfmöbel 64 mehrere Türen 2 aufweist. So können Türen 2 auf den Seiten angeordnet sein, die die Verlängerung der Längsmöbel 65 bzw. deren Türen darstellen. Zudem können Türen 2 im Bereich des oder der Kopfmöbel 64 angeordnet sein, die senkrecht zu den Türen 2 der Längsmöbel 65 verlaufen. Im Ergebnis können schließlich drei Seiten (wenn nur ein Kopfmöbel 64 vorhanden ist) oder gar vier Seiten (wenn zwei Kopfmöbel 64 vorhanden sind) durch Öffnen der jeweiligen Türen 2 geöffnet werden.

Selbstverständlich können zwischen den beiden Kopfmöbeln 64 auch mehr als zwei Längsmöbel 65 vorhanden sein, die dann nebeneinander angeordnet sind.

Die vorliegende Erfindung ist nicht auf die dargestellten und beschriebenen Ausführungsbeispiele beschränkt. Die vorliegende Erfindung ist im unabhängigen Anspruch 1 offenbart. Weitere Ausführungsbeispiele sind in den abhängigen Ansprüchen offenbart.

### Bezuqszeichenliste

- 1: Kühlmöbel
- 2: Tür
- 51: Regalboden
- 63: Verbindungsbereich
- 64: Kopfmöbel
- 65: Längsmöbel
- 66: Mittelstütze
- 67: Warenraum

## Patentansprüche

1. Kühlmöbel (1) mit einem mit Hilfe von Türen (2) verschließbaren Warenraum (67), wobei das Kühlmöbel (1) eine erste Längsseite sowie eine der ersten Längsseite gegenüberliegende zweite Längsseite aufweist, wobei beide Längsseiten jeweils mehrere Türen (2) aufweisen, so dass der Warenraum (67) von beiden Längsseiten aus zugänglich ist, wobei das Kühlmöbel (1) wenigstens eine die beiden Längsseiten verbindende Querseite aufweist, wobei die Querseite ebenfalls eine oder mehrere Türen (2) aufweist, über die der Warenraum (67) zugänglich ist, wobei das Kühlmöbel (1) zumindest zwei Längsmöbel (65) umfasst, die mit ihrem Rücken aneinander gestellt sind, so dass die Türen (2) der beiden Längsmöbel (65) auf zwei gegenüberliegenden und nach außen weisenden und parallel zueinander verlaufenden Außenseiten des Kühlmöbels (1) angeordnet sind, wobei im Bereich einer oder beider Stirnseiten des Kühlmöbels (1) ein Kopfmöbel (64) angeordnet ist, das als Verbindung zweier benachbarter, mit dem Rücken aneinander aufgestellter, Längsmöbel (65) dient, **dadurch gekennzeichnet, dass** die Seiten der Längsmöbel (65), die an ein Kopfmöbel (64) angrenzen, keine durchgehende Seitenwand aufweisen, so dass sich der Warenraum (67) von jedem Kopfmöbel (64) in die beiden jeweils angrenzenden Längsmöbel (65) erstreckt.

2. Kühlmöbel (1) gemäß Anspruch 1, **dadurch gekennzeichnet, dass** das Kopfmöbel (64) derart angeordnet ist, dass es mit seiner Rückseite an jeweils einer Seite eines Längsmöbels (65) angrenzt, wobei die genannte Seite der Bereich ist, der senkrecht zur Türenfront des Längsmöbels (65) verläuft.

3. Kühlmöbel (1) gemäß einem der vorangegangenen Ansprüche, **dadurch gekennzeichnet, dass** die Rückseite des Kopfmöbels (64) zumindest teilweise offen ausgebildet ist, so dass sich Regalböden (51) von den Längsmöbeln (65) bis in den Warenraum (67) des benachbarten Kopfmöbels (64) erstrecken.

4. Kühlmöbel (1) gemäß einem der vorangegangenen Ansprüche, **dadurch gekennzeichnet, dass** das oder die Kopfmöbel (64) ebenfalls Türen (2) aufweisen, wobei Türen (2) in dem Bereich angeordnet sind, der senkrecht zur Türenfront der Längsmöbel (65) verläuft, wobei diese Türen (2) in der Ebene des oder der Kopfmöbel (64) angeordnet sind, die parallel zur bzw. in derselben Ebene liegt, in der die Türen (2) der Längsmöbel (65) liegen.

5. Kühlmöbel (1) gemäß einem der vorangegangenen Ansprüche, **dadurch gekennzeichnet, dass** eine gerade Anzahl von Längsmöbeln (65) vorhanden ist, wobei die Längsmöbel (65) lediglich im Bereich einer Frontseite Türen (2) aufweist, wobei sich die Frontseite in Breitenrichtung des Längsmöbels (65) erstreckt.

6. Kühlmöbel (1) gemäß einem der vorangegangenen Ansprüche, **dadurch gekennzeichnet, dass** ein Längsmöbel (65) eine Rückseite, zwei senkrecht zu dieser verlaufende Seiten sowie die genannte Frontseite besitzt, über die der Warenraum (67) zugänglich ist.

7. Kühlmöbel (1) gemäß einem der vorangegangenen Ansprüche, **dadurch gekennzeichnet, dass** ein erstes Kopfmöbel (64) mit seiner Rückseite an jeweils eine erste Seite zweier benachbart aufgestellter Längsmöbel (65) angrenzt, und dass vorzugsweise ein zweites Kopfmöbel (64) mit seiner Rückseite an jeweils eine zweite Seite der genannten Längsmöbel (65) angrenzt.

8. Kühlmöbel (1) gemäß einem der vorangegangenen Ansprüche, **dadurch gekennzeichnet, dass** das oder die Kopfmöbel (64) im Bereich ihrer Frontseite und ihren beiden Seiten Türen (2) aufweisen.

9. Kühlmöbel (1) gemäß einem der vorangegangenen Ansprüche, **dadurch gekennzeichnet, dass** mehr als zwei Längsmöbel (65) vorhanden sind, wobei die Warenräume (67) seitlich benachbarter Längsmöbel (65) miteinander verbunden, d. h. nicht durch Trennwände getrennt, sind.

10. Kühlmöbel (1) gemäß einem der vorangegangenen Ansprüche, **dadurch gekennzeichnet, dass** das Kühlmöbel (1) einen einzigen Warenraum (67) besitzt, wobei sich dieser in ein Kopfmöbel (64) und zwei bzw. X mal zwei angrenzende Längsmöbel (65) oder in zwei Kopfmöbel (64) und die dazwischen angeordneten Längsmöbel (65) erstreckt.

11. Kühlmöbel (1) gemäß einem der vorangegangenen Ansprüche, **dadurch gekennzeichnet, dass** die Seiten der Längsmöbel (65), die weder an ein weiteres Längsmöbel (65) noch an ein Kopfmöbel (64) angrenzen, eine geschlossene, durchgehende Seitenwand aufweisen, wobei diese Seitenwand vorzugsweise ganz oder teilweise durch eine oder mehrere Glasscheiben gebildet ist, um auch von den genannten Seiten einen Einblick in den Warenraum (67) zu ermöglichen.

## Claims

1. Refrigerated cabinet (1) with a product space (67) closable with the assistance of doors (2), whereas the refrigerated cabinet (1) features a first long side and a second long side opposite to the first long side, whereas each of the two long sides features multiple doors (2), such that the product space (67) is accessible from both long sides, whereas the refrigerated cabinet (1) features at least one transverse side connecting the two long sides, whereas the transverse side also features one or more doors (2), through which the product space (67) is accessible, whereas the refrigerated cabinet (1) comprises at least two long cabinets (65), which are placed with their backs against each other, such that the doors (2) of the two long cabinets (65) are arranged on two opposite, outwardly facing and mutually parallel outer sides of the refrigerated cabinet (1), whereas a head cabinet (64) is arranged in the area of one or both end faces of the refrigerated cabinet (1), which head cabinet (64) serves as a connection between two adjacent long cabinets (65) that are placed with their backs against each other **characterized in that** the sides of the long cabinets (65) that adjoin a head cabinet (64) do not feature a continuous side wall, such that the product space (67) extends from each head cabinet (64) into the two adjacent long cabinets (65).

2. Refrigerated cabinet (1) in accordance with claim 1, **characterized in that** the head cabinet (64) is arranged in such a manner that, with its rear side, it adjoins one side of each long cabinet (65), whereas the specified side is the area that is perpendicular to the door front of the long cabinet (65).

3. Refrigerated cabinet (1) in accordance with one of the preceding claims, **characterized in that** the rear side of the head cabinet (64) is at least partially open, such that shelves (51) extend from the long cabinets (65) into the product space (67) of the adjacent head cabinet (64).

4. Refrigerated cabinet (1) in accordance with one of the preceding claims, **characterized in that** the head cabinet(s) (64) also feature doors (2), whereas doors (2) are arranged in the area that runs perpendicular to the door front of the long cabinet (65), whereas such doors (2) are arranged in the plane of the head cabinet(s) (64) that is parallel to or in the same plane in which the doors (2) of the long cabinet (65) are located.

5. Refrigerated cabinet (1) in accordance with one of the preceding claims, **characterized in that** an even number of long cabinets (65) is present, whereas the long cabinet (65) features doors (2) only in the area of a front side, whereas the front side extends in the width direction of the long cabinet (65).

6. Refrigerated cabinet (1) in accordance with one of the preceding claims, **characterized in that** a long cabinet (65) has a rear side, two sides running perpendicular to it and the specified front side, through which the product space (67) is accessible.

7. Refrigerated cabinet (1) in accordance with one of the preceding claims, **characterized in that**, with its rear side, a first head cabinet (64) adjoins, in each case, a first side of two adjacently placed long cabinets (65), and that, with its rear side, a second head cabinet (64) preferably adjoins, in each case, a second side of the specified long cabinet (65).

8. Refrigerated cabinet (1) in accordance with one of the preceding claims, **characterized in that** the head cabinet(s) (64) feature doors (2) in the area of their front side and their two sides.

9. Refrigerated cabinet (1) in accordance with one of the preceding claims, **characterized in that** more than two long cabinets (65) are present, whereas the product spaces (67) of laterally adjacent long cabinets (65) are connected to each other, that is, they are not separated by partitions.

10. Refrigerated cabinet (1) in accordance with one of the preceding claims, **characterized in that** the refrigerated cabinet (1) has a single product space (67), whereas this extends into one head cabinet (64) and two, or X times 2, adjacent long cabinets (65), or into two head cabinets (64) and the long cabinets (65) arranged between them.

11. Refrigerated cabinet (1) in accordance with one of the preceding claims, **characterized in that** the sides of the long cabinets (65), which do not adjoin an additional long cabinet (65) or a head cabinet (64), feature a closed, continuous side wall, whereas such side wall preferably is formed, in whole or in part, by one or more glass panes, in order to enable views into the product space (67) from the specified sides.

## Revendications

1. Meuble frigorifique (1) avec un espace à marchandises (67) pouvant être fermé à l'aide de portes (2), dans lequel le meuble frigorifique (1) présente un premier côté longitudinal ainsi qu'un deuxième côté longitudinal opposé au premier côté longitudinal, dans lequel les deux côtés longitudinaux présentant chacun plusieurs portes (2), de sorte que l'espace à marchandises (67) est accessible à partir des deux côtés longitudinaux, dans lequel le meuble frigorifique (1) présente au moins un côté transversal reliant les deux côtés longitudinaux, dans lequel le côté transversal présente également une ou plusieurs portes (2) par lesquelles l'espace à marchandises (67) est accessible, dans lequel le meuble frigorifique (1) comprend au moins deux meubles longitudinaux (65) qui sont placés l'un contre l'autre par leur dos, de sorte que les portes (2) des deux meubles longitudinaux (65) sont disposées sur deux côtés extérieurs du meuble frigorifique (1) opposés et orientés vers l'extérieur et s'étendant parallèlement l'un à l'autre, dans lequel un meuble de tête (64) est disposé dans la zone de l'un ou des deux côtés frontaux du meuble frigorifique (1), lequel meuble de tête sert de liaison entre deux meubles longitudinaux (65) adjacents placés dos à dos, **caractérisé en ce que** les côtés des meubles longitudinaux (65) qui sont adjacents à un meuble de tête (64) ne présentent pas de paroi latérale continue, de sorte que l'espace à marchandises (67) s'étend depuis chaque meuble de tête (64) dans les deux meubles longitudinaux (65) respectivement adjacents.

2. Meuble frigorifique (1) selon la revendication 1, **caractérisé en ce que** le meuble de tête (64) est disposé de manière à être adjacent par sa face arrière à, respectivement, un côté d'un meuble longitudinal (65), dans lequel ledit côté est la zone qui s'étend perpendiculairement à la façade à portes du meuble longitudinal (65).

3. Meuble frigorifique (1) selon l'une quelconque des revendications précédentes, **caractérisé en ce que** la face arrière du meuble de tête (64) est au moins partiellement ouverte, de sorte que des étagères (51) s'étendent depuis les meubles longitudinaux (65) jusque dans l'espace à marchandises (67) du meuble de tête (64) adjacent.

4. Meuble frigorifique (1) selon l'une quelconque des revendications précédentes, **caractérisé en ce que** le ou les meubles de tête (64) comportent également des portes (2), dans lequel des portes (2) sont disposées dans la zone qui s'étend perpendiculairement à la façade à portes des meubles longitudinaux (65), dans lequel ces portes (2) sont disposées dans le plan du ou des meubles de tête (64) qui est parallèle ou dans le même plan que celui dans lequel se situent les portes (2) des meubles longitudinaux (65).

5. Meuble frigorifique (1) selon l'une quelconque des revendications précédentes, **caractérisé en ce qu'**il existe un nombre pair de meubles longitudinaux (65), dans lequel les meubles longitudinaux (65) présentent des portes (2) uniquement dans la zone d'un côté frontal, dans lequel le côté frontal s'étendant dans le sens de la largeur du meuble longitudinal (65).

6. Meuble frigorifique (1) selon l'une quelconque des revendications précédentes, **caractérisé en ce qu'**un meuble longitudinal (65) possède une face arrière, deux côtés perpendiculaires à celle-ci ainsi que ledit côté frontal, par lequel le compartiment à marchandises (67) est accessible.

7. Meuble frigorifique (1) selon l'une quelconque des revendications précédentes, **caractérisé en ce qu'**un premier meuble de tête (64) est adjacent par sa face arrière à, respectivement, un premier côté de deux meubles longitudinaux (65) placés adjacent l'un l'autre, et **en ce que**, de préférence, un deuxième meuble de tête (64) est adjacent par sa face arrière à, respectivement, un deuxième côté desdits meubles longitudinaux (65).

8. Meuble frigorifique (1) selon l'une quelconque des revendications précédentes, **caractérisé en ce que** le ou les meubles de tête (64) comportent des portes (2) dans la zone de leur côté frontal et de leurs deux côtés.

9. Meuble frigorifique (1) selon l'une quelconque des revendications précédentes, **caractérisé en ce qu'**il existe plus de deux meubles longitudinaux (65), dans lequel les espaces à marchandises (67) de meubles longitudinaux (65) latéralement adjacents sont reliés l'un à l'autre, c'est-à-dire ne sont pas séparés par des cloisons.

10. Meuble frigorifique (1) selon l'une quelconque des revendications précédentes, **caractérisé en ce que** le meuble frigorifique (1) possède un seul espace à marchandises (67), dans lequel celui-ci s'étend dans un meuble de tête (64) et deux ou X fois deux meubles longitudinaux (65) adjacents ou dans deux meubles de tête (64) et les meubles longitudinaux (65) disposés entre eux.

11. Meuble frigorifique (1) selon l'une quelconque des revendications précédentes, **caractérisé en ce que** les côtés des meubles longitudinaux (65) qui ne sont adjacents ni à un autre meuble longitudinal (65) ni à un meuble de tête (64) présentent une paroi latérale continue fermée, dans lequel cette paroi latérale est de préférence formée en tout ou partie par une ou plusieurs vitres afin de permettre également une vue dans l'espace à marchandises (67) depuis lesdits côtés.
